# FASCICULE DE BREVET EUROPEEN

(11) **EP 0 692 312 B1**
(45) Date de publication et mention de la délivrance du brevet: **15.09.1999**
(21) Numéro de dépôt: 95401642.4
(22) Date de dépôt: 07.07.1995
(51) Int. Cl.: B05B 11/00, B65D 47/34

(54) **Distributeur double pour produits fluides**
Doppelspender für flüssige Medien
Dual dispenser for fluid products

(30) Priorité: 12.07.1994 FR 9408610
(43) Date de publication de la demande: 17.01.1996
(73) Titulaire: LIR FRANCE Société Anonyme, 94669 Chevilly-Larue (FR)
(72) Inventeur: Favre, Bernard, F-94669 Chevilly-Larue (FR)
(74) Mandataire: Dawidowicz, Armand

(56) Documents cités:
- EP-A- 0 427 609
- EP-A- 0 497 256
- EP-A- 0 598 637
- DE-U- 9 302 196
- FR-A- 2 641 337
- FR-A- 2 650 562

## Description

L'invention concerne un distributeur double pour produits fluides du type comprenant, dans un boîtier commun, deux enceintes emplies de fluides différents et fermées chacune par une pompe munie d'une valve, les deux valves étant actionnées par un poussoir commun, ledit poussoir étant muni d'une chambre dans laquelle débouchent les sorties des deux valves et qui comporte un orifice de sortie du mélange des fluides.

Ces distributeurs sont en général utilisés pour des produits cosmétiques crémeux, pâteux ou liquides et présentent l'avantage que le mélange des produits fluides a lieu préalablement à l'expulsion, de sorte que le produit mixte présente l'aspect d'un produit unique à la sortie.

La plupart de ces distributeurs présentent cependant l'inconvénient que la chambre de mélange est à l'air ambiant et que le mélange qui y reste après une expulsion et jusqu'à une expulsion suivante est soumis à une oxydation qui est déjà nuisible pour des produits purs mais qui, dans le cas du mélange de deux produits purs, peut induire des réactions chimiques entre les composants.

On connaît par FR-A-2.650.562, un distributeur double comportant un orifice de sortie des produits, étanche à l'air hors de la distribution, mais dans lequel les deux produits sont expulsés par l'intermédiaire de deux canaux parallèles jusqu'à la sortie et par conséquent sans mélange desdits produits.

On connaît également par EP-A-0.598.637 appartenant à la titulaire un distributeur-mélangeur à dosage variable ayant les caractéristiques du préambule de la revendication 1 et permettant la distribution d'un mélange des produits dans des proportions différentes. Ce distributeur possède une soupape de sortie étanche à l'air, au niveau de laquelle intervient le mélange des produits. Cependant, bien que l'étanchéité soit réalisée à l'intérieur de la chambre de mélange évitant ainsi une oxydation des produits, une dégradation de ces produits liée à l'instabilité du mélange peut intervenir et entraîner par la suite une pollution lors des distributions ultérieures.

La présente invention vise à pallier ces inconvénients des pompes connues.

A cet effet, le distributeur selon l'invention comprend dans un boitier commun, deux enceintes emplies de fluides différents et fermées chacune par une pompe munie d'une valve, les deux valves étant actionnées par un poussoir commun, ledit poussoir étant muni d'une chambre dans laquelle débouchent les sorties des deux valves, ladite chambre étant divisée par une paroi de manière à former deux chambres séparées dans lesquelles débouchent respectivement les sorties des deux valves, ladite paroi comportant deux orifices de sortie reliés respectivement auxdites chambres séparées, lesdits orifices de sortie débouchant respectivement dans les cavités d'une pièce de diffusion en matériau élastiquement déformable, ladite pièce de diffusion comportant une fente de sortie fermée de manière étanche par deux lèvres agencées pour s'écarter sous la pression du fluide arrivant respectivement dans les cavités lors de l'enfoncement du poussoir, caractérisée en ce que la pièce de diffusion comporte une cloison médiane séparant les cavités, la cloison médiane étant réalisée d'une seule pièce avec le bec de diffusion.

Avec le distributeur selon l'invention, le mélange des deux fluides ne se fait plus avant l'expulsion mais au moment même de cette expulsion, lors du passage à travers la fente de sortie, de sorte que les fluides restant dans les différents canaux après une distribution de produit mixte sont à l'abri de l'air.

La paroi est réalisée solidaire du poussoir et en particulier elle peut être ajustée et soudée à celui-ci.

Elle s'étend également de manière avantageuse depuis la chambre qu'elle divise en deux chambres séparées jusqu'à la cavité de la pièce de diffusion de sorte que le mélange des deux fluides n'intervient qu'au moment de l'expulsion des fluides. Ainsi, dans le cas de deux fluides qui ne sont pas suffisamment stables mélangés l'un à l'autre, le distributeur double selon l'invention permet une préservation séparée des deux fluides évitant ainsi tous risques d'une quelconque perte d'efficacité des fluides.

On décrira maintenant l'invention plus en détails à l'aide des dessins annexés dans lesquels les figures représentent :
la figure 1 est une vue en coupe longitudinale d'un distributeur selon l'exemple de réalisation de l'invention présentant deux réservoirs;
la figure 2 est une vue en coupe II-II du distributeur selon la figure 1;
la figure 3 est une coupe selon III-III du distributeur selon la figure 1;
la figure 4 représente une vue en coupe latérale de l'extrémité supérieure du distributeur selon l'invention;
la figure 5 représente une vue en coupe latérale du distributeur selon la figure 3.

Le distributeur double comprend un boîtier 1 contenant deux réservoirs 2 totalement indépendants l'un de l'autre et pouvant renfermer des fluides différents; chaque réservoir 2 est muni d'une pompe 3 pourvue d'une valve actionnée simultanément avec l'autre valve par un poussoir commun 5.

Une pièce de diffusion ou bec 11 est monté sur ledit poussoir commun 5 et présente une fente de sortie formant deux lèvres de distribution qui sont prévues pour pouvoir s'écarter élastiquement l'une de l'autre sous la pression du fluide mixte à distribuer.

La pièce de diffusion est en matériau élastiquement déformable et à cet effet est constituée par injection d'une matière thermoplastique ayant des propriétés d'élasticité propres à assurer la déformation élastique des lèvres de la fente de sortie du bec 11.

Les lèvres assurent que le produit restant à l'intérieur du bec 11 est à l'abri de l'air et donc de toute oxydation.

Selon l'invention, les sorties des valves des pompes 3 arrivent dans une chambre 6 du poussoir commun 5 garnie d'une paroi 7 scindant ladite chambre 6 en deux chambres 6' et 6'' accueillant les fluides respectifs. Ainsi, lors d'une pression exercée sur le poussoir commun 5, les deux fluides différents sont amenés de manière séparée aux chambres 6' et 6''.

La paroi 7 de la chambre 6 est réalisée de préférence de manière à présenter deux orifices de sortie 8' et 8'' correspondants respectivement aux chambres 6' et 6'' et conduisant les fluides séparément dans les cavités 10' et 10'' respectivement du bec de diffusion d'où les deux fluides sont expulsés sous forme d'un fluide mixte par la seule et même fente de sortie 12. Les cavités 10' et 10'' sont séparées par une cloison médiane 14 d'une seule pièce avec le bec de diffusion.

## Revendications

1. Distributeur double pour produits fluides du type comprenant, dans un boitier commun (1), deux enceintes (2) emplies de fluides différents et fermées chacune par une pompe (3) munie d'une valve, les deux valves étant actionnées par un poussoir commun (5), ledit poussoir (5) étant muni d'une chambre dans laquelle débouchent les sorties des deux valves, ladite chambre étant divisée par une paroi (7) de manière à former deux chambres (6,' 6'') séparées dans lesquelles débouchent respectivement les sorties des deux valves, ladite paroi (7) comportant deux orifices de sortie (8', 8'') reliés respectivement auxdites chambres (6',6'') séparées, lesdits orifices de sortie (8', 8'') débouchant dans des cavités (10', 10'') d'une pièce ou bec de diffusion (11) en matériau élastiquement déformable, ladite pièce de diffusion (11) comportant une fente de sortie (12) fermée de manière étanche par deux lèvres (13) agencées pour s'écarter sous la pression du fluide mixte arrivant respectivement dans les cavités (10', 10'') lors de l'enfoncement du poussoir (5),
caractérisé en ce que la pièce de diffusion (11) comporte une cloison médiane (14) séparant les cavités (10', 10''), la cloison médiane (14) étant réalisée d'une seule pièce avec la pièce de diffusion (11).

2. Distributeur double selon la revendication 1,
caractérisé en ce que la paroi (7) est ajustée et soudée dans le poussoir (5).

3. Distributeur double selon l'une des revendications 1 et 2,
caractérisé en ce que la paroi (7) s'étend dans le poussoir (5) jusqu'aux cavités (10', 10'') du bec de diffusion (11).

## Claims

1. Double distributor for liquid products, of the type comprising, in a common casing (1), two containers (2) filled with different liquids and each closed by a pump (3) provided with a valve, the two valves being actuated by a common push-button (5), said push-button (5) being provided with a chamber into which the outlets of the two valves lead, said chamber being divided by a wall (7) so as to form two separate chambers (6', 6''), into which the outlets of the two valves respectively lead, said wall (7) comprising two outlet orifices (8', 8'') respectively connected to said separate chambers (6', 6''), said outlet orifices (8', 8'') leading to cavities (10', 10'') of a diffusion member or nozzle (11) formed from resiliently deformable material, said diffusion member (11) comprising an outlet slot (12), tightly sealed by two lips (13), which are designed to separate under the pressure of the mixed liquid reaching the respective cavities (10', 10'') when the push-button (5) is pressed, characterised in that the diffusion member (11) comprises a median partition (14) separating the cavities (10', 10''), the median partition (14) being made in a single piece with the diffusion member (11).

2. Double distributor according to claim 1, characterised in that the wall (7) is fitted and welded in the push-button (5).

3. Double distributor according to one of claims 1 and 2, characterised in that the wall (7) extends into the push-button (5) as far as the cavities (10', 10'') of the diffusion nozzle (11).

## Patentansprüche

1. Doppelspender für flüssige Medien, umfassend, in einem gemeinsamen Gehäuse (1), zwei mit verschiedenen flüssigen Medien befüllte Behälter (2), die jeweils durch eine mit einem Ventil versehene Pumpe (3) verschlossen sind, wobei die beiden Ventile durch eine gemeinsamen Drücker (5) betätigt werden, wobei der besagte Drücker (5) mit einer Kammer versehen ist, in die die Auslässe der beiden Ventile münden, wobei die besagte Kammer durch eine Wand (7) unterteilt ist, um zwei getrennte Kammern (6', 6'') zu bilden, in die die Auslässe der beiden Ventile münden, wobei die besagte Wand (7) zwei Auslaßöffnungen (8', 8'') umfaßt, die mit den besagten getrennten Kammern (6', 6'') verbunden sind, wobei die besagten Auslaßöffnungen (8', 8'') in Hohlräumen (10', 10'') eines Ausgabeteils oder einer Ausgabetülle (11) aus elastisch verformbarem Material münden, wobei das besagte Ausgabeteil (11) einen Auslaßschlitz (12) umfaßt, der dicht durch zwei Lippen (13) verschlossen ist, die so angeordnet sind, daß sie sich unter dem Druck des gemischten flüssigen Mediums abspreizen, das beim Eindrücken des Drückers (5) in die Hohlräume (10', 10'') gelangt,
**dadurch gekennzeichnet,** daß das Ausgabeteil (11) eine mittlere Zwischenwand (14) umfaßt, die die Hohlräume (10', 10'') trennt, wobei die mittlere Zwischenwand (14) einstückig mit dem Ausgabeteil (11) ausgeführt ist.

2. Doppelspender nach Anspruch 1,
**dadurch gekennzeichnet,** daß die Wand (7) in den Drücker (5) eingepaßt und verschweißt ist.

3. Doppelspender nach einem der Ansprüche 1 und 2,
**dadurch gekennzeichnet,** daß sich die Wand (7) im Drücker (5) bis zu den Hohlräumen (10', 10'') der Ausgabetülle (11) erstreckt.
